# FASCICULE DE BREVET EUROPEEN

(11) **EP 0 602 350 B1**
(45) Date de publication et mention de la délivrance du brevet: **02.05.1997**
(21) Numéro de dépôt: 93117114.4
(22) Date de dépôt: 22.10.1993
(51) Int. Cl.: A63C 9/00

(54) **Dispositif interface entre un ski et des éléments de fixation**
Vorrichtung zwischen Ski und Bindung
Interface between ski and binding

(30) Priorité: 17.12.1992 FR 9215558
(43) Date de publication de la demande: 22.06.1994
(73) Titulaire: Salomon S.A., 74370 Metz-Tessy (FR)
(72) Inventeur: Astier, Lionel, F-74600 Seynod (FR); Saillet, Benoît, F-73410 Albens (FR)

(56) Documents cités:
- EP-A- 0 437 172
- EP-A- 0 564 767
- WO-A-83/03360
- WO-A-86/04824
- DE-A- 2 900 240
- DE-A- 3 934 888

## Description

L'invention concerne un dispositif interface entre un ski et des éléments de fixation avant et arrière qui sont destinés à retenir une chaussure en appui sur le ski.

Une chaussure est retenue en appui sur le ski généralement par un élément de fixation avant et un élément arrière, qui retiennent chacun un embout de la semelle de chaussure. De façon usuelle, les éléments de fixation sont assemblés directement sur la surface supérieure du ski.

On sait par ailleurs que la chaussure et les éléments de fixation exercent une influence sur la flexibilité de la poutre du ski, et sur son comportement sur la neige. Le comportement du ski sur la neige est en outre différent selon le type de ski pratiqué, slalom, descente, slalom géant, etc..., et selon le gabarit du skieur.

On a recherché différents types d'interface qui sont placés entre les éléments de fixation et le ski, de façon à modifier l'influence qu'exercent les éléments de fixation et la chaussure sur la poutre qui constitue le ski.

Par exemple, on connait d'après la demande de brevet WO 82/03182 un dispositif interface qui tend à réduire l'influence des éléments de fixation et de la chaussure, de façon que le ski présente en flexion une courbe régulière, aussi proche que possible de sa courbure à l'état nu.

On connait également d'autres dispositifs interface qui jouent un rôle d'amortissement sur le ski. Un tel dispositif est connu d'après la demande de brevet n° WO 83/03360. Ce dispositif comprend une plaque sur laquelle sont montés les éléments de fixation. Sous la plaque se trouve un matériau élastiquement compressible. Une extrémité de la plaque est assemblée de façon solidaire au ski, et l'autre extrémité peut coulisser librement contre la force de rappel élastique de petits blocs de matériau compressible.

Un tel dispositif donne de bon résultats, mais la transmission des sollicitations et des efforts entre la chaussure et le ski n'est pas optimale. En effet, les sollicitations et les efforts verticaux transitent en grande partie par les extrémités de la plaque qui sont déportées par rapport aux extrémités de la chaussure.

Un autre dispositif interface est connu d'après la demande de brevet EP 409 749. Dans ce dispositif, la plaque peut osciller de façon élastique selon une direction longitudinale par rapport au ski. Ce dispositif présente un inconvénient semblable au dispositif précédent. Les efforts et sollicitations ne sont pas transmis de façon précise entre la chaussure et le ski.

Un des buts de l'invention est de proposer un dispositif interface entre un ski et des éléments de fixation, qui assure une bonne transmission des efforts de pilotage du ski entre la chaussure et le ski.

Un autre but de la présente invention est de proposer un dispositif interface qui assure un amortissement efficace des flexions du ski dans un plan vertical et longitudinal, et une transmission précise des efforts de pilotage de la chaussure sur le ski lors des déclenchements de virage et en phase de conduite de ski.

D'autres buts et avantages de la présente invention apparaîtront au cours de la description qui va suivre, cette description étant toutefois donnée à titre indicatif, et non limitatif.

L'invention est définie selon les termes des revendications indépendantes 1 et 11. Des formes de réalisation particulière sont données dans les revendications dépendantes 2 à 10, 12 et 13.

L'invention sera mieux comprise en se référant à la description ci-dessous, ainsi qu'aux dessins en annexe qui en font partie intégrante.

La figure 1 représente de façon schématique, en vue de côté, et en coupe, un ski équipé d'éléments de fixation et du dispositif interface selon une premier mode de mise en oeuvre de l'invention.

La figure 2 représente en perspective le dispositif interface de la figure 1.

La figure 3 est une vue semblable à la figure 1 et correspond à un autre mode de mise en oeuvre de l'invention.

La figure 4 est une vue en perspective du dispositif interface de la figure 3.

La figure 5 est relative à une autre variante de mise en oeuvre de l'invention.

La figure 1 représente la partie médiane d'un ski 1, que l'on appelle usuellement le patin. Dans cette zone, une chaussure 2 est retenue en appui sur le ski 1 par un élément de fixation avant 3 et un élément de fixation arrière 4.

De façon connue, l'élément de fixation avant 3 présente une mâchoire 5 de retenue de l'extrémité avant de la chaussure. La mâchoire 5 est portée par un corps 7, qui est relié au ski par l'intermédiaire d'une embase 8. Ainsi que cela est visible dans la figure 1, l'embase 8 se prolonge vers l'arrière par une plaque d'appui 9 sur laquelle repose la semelle de chaussure dans sa zone avant.

De façon analogue, l'élément de fixation arrière 4 présente une mâchoire 10 de retenue de l'extrémité arrière de la chaussure, qui est portée par un corps 11. Le corps 11 est lui-même relié au ski par l'intermédiaire d'un embase 12. L'embase 12 présente dans sa partie avant une plaque d'appui 13 sur laquelle repose l'extrémité arrière de la semelle de chaussure. De façon connue, le corps est monté coulissant le long de l'embase, et un ressort s'oppose à son mouvement vers l'arrière de façon élastique.

Les éléments de fixation 3 et 4 sont reliés au ski 1 par l'intermédiaire d'un dispositif interface 14 qui va maintenant être décrit plus en détail.

Le dispositif interface comprend une plaque longiligne 15, qui s'étend entre les éléments de fixation 3 et 4 et la surface supérieure du ski. La plaque 15 est rigide, elle est réalisée en tout matériau approprié, notamment en alliage d'aluminium ou en matériau composite.

Dans l'exemple illustré, la plaque 15 est surélevée par rapport à la surface supérieure du ski sur la plus grande partie de sa longueur. La plaque 15 présente dans sa partie avant une zone de montage 15a où est assemblé l'élément de fixation avant 3, par l'intermédiaire de son embase 8. Dans sa partie arrière, la plaque 15 présente une zone de montage 15b pour l'embase 12 de l'élément de fixation arrière 4. Les deux éléments de fixation avant et arrière 3 et 4 sont donc assemblés à la plaque 15.

La plaque 15 est reliée au ski dans sa partie avant et dans sa partie arrière. Dans sa partie arrière, la plaque 15 présente une extrémité abaissée 16, qui vient effleurer la surface supérieure du ski. L'extrémité 16 est assemblée de façon solidaire au ski par tout moyen approprié, par exemple par des vis schématisées en 17. Naturellement, ceci n'est pas limitatif et tout autre mode de solidarisation convient. Par exemple, la partie arrière de la plaque pourrait présenter un sabot ou une cale d'épaisseur qui la maintient surélevée par rapport au ski. La solidarisation se fait par exemple par des vis qui traversent la plaque et la cale ou le sabot.

L'extrémité avant de la plaque est reliée au ski par un moyen d'amortissement qui est actif selon une direction longitudinale. Dans l'exemple illustré, l'extrémité avant 19 de la plaque 15 s'étend en avant au delà de l'embase 8. Elle est surélevée par rapport au ski. Elle surplombe un support 20 qui est relié de façon solidaire au ski, par tout moyen approprié, par exemple par des vis. En outre, une couche de colle 21 assemble la plaque au support 20. Cette couche de colle présente à la fois des propriétés adhésives, et à la fois des qualités d'amortissement au cisaillement. Elle autorise donc, tout en offrant une résistance, un mouvement relatif de l'extrémité avant 19 de la plaque par rapport au support 20, au moins selon une direction horizontale et longitudinale. Etant donnée la position de la plaque 15 par rapport à la surface supérieure du ski, on comprend qu'un tel mouvement relatif de l'extrémité 19 par rapport au support 20 se produit lors des mouvements de flexion et de contreflexion du ski. De préférence, la couche de colle 21 offre une résistance dynamique aux mouvements longitudinaux de la plaque 20.

Selon un mode de réalisation préférentiel, une couche de matériau élastiquement compressible 25 s'étend entre la plaque et le ski, dans la zone de montage 15b de l'élément de fixation arrière 4. De préférence, la couche 25 s'étend également vers l'avant en direction de l'élément de fixation avant 3. Il est avantageux que la couche 25 présente des qualités d'amortissement dynamique selon une direction verticale.

Une cale rigide 26 est par ailleurs interposée entre la plaque 15, au niveau de la zone de montage avant 15a, et la surface supérieure du ski. De préférence, la cale 26 s'étend sous l'embase 8 de l'élément de fixation avant 3, et sous la plaque d'appui 9 sur laquelle repose l'avant de la chaussure. La cale 26 est reliée de façon solidaire à la surface supérieure du ski. Elle présente une largeur sensiblement égale à la largeur du ski dans cette zone. La plaque 15 est en appui direct sur la cale 26, et la cale est en appui direct contre la surface supérieure du ski.

Avantageusement, le support 20 et la cale 26 ne constituent qu'une seule et même pièce, c'est-à-dire que la cale 26 est le prolongement vers l'arrière du support 20. Toutefois, ce n'est pas limitatif, et l'efficacité du dispositif est à priori plus grande si ces éléments sont disjoints.

Ainsi, l'avant de la chaussure se trouve en liaison directe avec le ski, étant donné que la plaque 15, sous l'élément de fixation avant 3, se trouve en appui contre la cale 26. La cale 26 assure une transmission précise des efforts de pilotage que l'avant de la chaussure imprime au ski, notamment dans les phases de déclenchement de virages. De plus, l'interface réalise un amortissement efficace du ski dans un plan longitudinal et vertical.

Selon un mode préférentiel de réalisation, la plaque 15 présente par ailleurs plusieurs orifices oblongs 30, qui sont répartis sur sa surface. Des rondelles épaulées 31 traversent chacun de ces orifices, et sont solidarisées au ski au moyen de vis 32. Les rondelles épaulées 31 autorisent un mouvement de la plaque 15 selon une direction longitudinale, mais entravent un mouvement de celle-ci selon une direction latérale, ou une direction verticale vers le haut au delà d'un jeu de fonctionnement. Les rondelles 31 maintiennent notamment la plaque 15 en appui contre la cale 26. Dans la figure 2 sont également visibles des orifices 33 situés à l'extrémité avant 19 de la plaque. Ces orifices permettent d'accéder aux vis d'assemblage du support 20 au ski.

On a obtenu de bons résultats avec une plaque 15 surélevée de 5 millimètres environ par rapport au ski, et une couche de colle 21 de 2 millimètres environ d'épaisseur. Ceci naturellement n'est pas limitatif.

La figure 3 représente un autre mode de mise en oeuvre de l'invention. Selon cette variante, l'interface présente une plaque 35, dont l'extrémité fixe se trouve vers l'avant du ski, et l'extrémité mobile vers l'arrière. La plaque 35 présente une zone de montage 35a pour l'élément de fixation avant 3, et une zone de montage 35b pour l'élément de fixation arrière 4. Dans le mode de réalisation illustré, la plaque 35 se trouve surélevée par rapport à la surface supérieure du ski sur toute sa longueur. L'extrémité avant 37 de la plaque est pincée entre l'embase 8 de l'élément de fixation avant 3, et une cale 36 solidaire du ski à laquelle l'embase 8 est assemblée. La cale 36 s'étend sur toute la longueur de l'embase 8, y compris, de préférence la plaque d'appui 9, et sur toute la largeur du ski. Ainsi, l'ensemble constitué par l'embase 8, l'extrémité avant de la plaque 35, et la cale 36, se trouve assemblé de façon solidaire au ski. Chaque élément peut être assemblé de façon solidaire à l'élément inférieur, ou bien, tel que cela est visible dans la figure 3, les vis d'assemblage de l'embase 8 sont vissées dans le ski, et traversent la plaque et la cale. Quoiqu'il en soit, la plaque 35 est maintenue en appui contre la cale 36.

Dans sa partie arrière, la plaque 35 est reliée au ski par un moyen amortisseur qui est actif selon une direction longitudinale. Dans l'exemple illustré, la plaque 35 s'étend au-delà de l'élément de fixation arrière 4. L'extrémité arrière 38 surplombe un support 39, qui est solidarisé au ski par tout moyen approprié, par exemple par des vis. Une couche de colle 40 relie par ailleurs l'extrémité 38 au support 30. Comme dans le cas précédent, cette couche de colle présente des qualités adhésives, et possède des qualités d'étirement selon une direction longitudinale. Elle offre une résistance à cet étirement. La colle, de préférence, présente des propriétés viscoélastiques.

Le support 39 et la couche de colle 40 maintiennent l'extrémité arrière 38 de la plaque 35 sensiblement à la même hauteur que son extrémité avant.

Dans le cas présent, lors de flexion ou de contreflexion du ski, c'est l'extrémité arrière 38 de la plaque 35 qui se déplace selon une direction longitudinale, par rapport au ski, et la couche de colle 40, en s'étirant, offre une résistance à ce mouvement relatif. De préférence, le matériau de la couche 40 est choisi pour que la couche offre une résistance de type dynamique.

De préférence, comme dans le cas précédent, la plaque 35 présente un ou plusieurs orifices oblongs 42 dans lesquels sont engagés des rondelles épaulées 43 solidarisées au ski par des vis 44. Ce montage est du même type que le montage précédent avec les orifices 30, les rondelles 31 et les vis 32. Les rondelles maintiennent notamment la partie arrière de la plaque 35 en appui contre les supports 39 et la couche de colle 40.

De plus, une couche de matériau compressible 46 est, de préférence, intercalée entre la plaque 35 et la surface supérieure du ski, sous l'élément de fixation arrière 4 au moins. De préférence, le matériau de la couche 46 a des propriétés viscoélastiques et la couche 46 est amortissante selon une direction verticale.

Lors de la pratique du ski, et en particulier lors des flexions du ski, la plaque 35 exerce une influence sur la courbure du ski, et sa répartition de pression sur la neige. D'un autre côté, comme dans le cas précédent, l'extrémité avant de la chaussure se trouve en contact direct avec la surface supérieure du ski, étant donné que la plaque d'appui 9 repose directement sur le ski par l'intermédiaire de la plaque 35, et de la cale 36. Ainsi, le ski présente une bonne précision de conduite et une grande facilité de déclenchement.

La figure 5 illustre une autre variante de réalisation, selon laquelle l'interface présente une plaque 55, qui s'étend contre la surface supérieure du ski, sur la plus grande partie de sa longueur. La plaque 55 présente une zone de montage 55a pour l'élément de fixation avant 3, et une zone de montage 55b pour l'élément de fixation arrière 4. Ainsi, dans la figure 5, il est visible que l'extrémité arrière 56 de la plaque 55 est solidarisée au ski par pincement entre l'embase 12 de l'élément de fixation arrière 4 et la surface supérieure du ski. Eventuellement, une couche mince de matériau élastiquement compressible peut être intercalé à ce niveau entre la plaque 55 et la surface supérieure du ski, ou bien entre la plaque 55 et l'embase 12. Cette couche n'est pas représentée en figure 5.

Vers l'avant, l'embase 8 de l'élément de fixation avant 3 est assemblé de façon solidaire à la plaque 55.

En avant de l'élément de fixation avant 3, la plaque 55 présente une extrémité 57, qui est surélevée par rapport à la surface supérieure du ski. L'extrémité 57 surplombe un support 58, et une couche de colle 59 du même genre que les couches précédentes relie l'extrémité 57 au support 58.

Comme dans les cas précédents, de préférence, la plaque 45 présente des orifices oblongs 60 qui sont traversés par des rondelles épaulées 61, lesquelles rondelles sont solidarisées au ski par des vis 62. Les rondelles 61 autorisent un mouvement de coulissement de la plaque par rapport au ski selon une direction longitudinale, mais la retiennent verticalement vers le haut, et latéralement au jeu de fonctionnement près. Les rondelles 61 maintiennent notamment la plaque 45 en appui contre le ski au niveau de l'embase 8 de la fixation avant.

On comprend d'après ce qui précède que la plaque 55 influence la courbure du ski et sa répartition de pression sur la neige lors des phases de flexion. D'un autre côté, le ski présente une bonne précision de conduite et une grande facilité de déclenchement, étant donné que l'avant de la chaussure est en appui direct contre la surface supérieure du ski, car dans le cas présent, la plaque 55 se trouve elle-même en appui contre le ski.

L'amplitude du mouvement relatif de la plaque dépend de la hauteur de l'extrémité avant et l'extrémité arrière de la plaque par rapport au ski. Ici, l'extrémité arrière est proche de la fibre neutre du ski. Il est préférable que le support 58 soit plus épais que les supports 26 et 36 précédents, pour une efficacité de même ordre.

Naturellement, la présente description n'est donnée qu'à titre indicatif, et l'on pourrait adopter d'autres mises en oeuvre de l'invention dans la limite des revendications.

En particulier, il va de soi qu'il serait possible de permuter le rôle des éléments de fixation avant et arrière, en ce qui concerne leurs appuis directs sur le ski. En d'autres termes, il serait possible de mettre non pas l'élément de fixation avant, mais l'élément de fixation arrière en appui direct contre la surface supérieure du ski selon une direction verticale, notamment en plaçant sous l'élément de fixation arrière la cale rigide.

## Revendications

1. Dispositif interface entre un ski (1) et des éléments de fixation avant et arrière (3, 4) qui sont destinés à retenir les extrémités d'une chaussure,
le dispositif comprenant une plaque longiligne (15, 35),
une extrémité (16, 37) de la plaque étant prévue pour être assemblée solidairement au ski,
l'autre extrémité (19, 38) de la plaque étant mobile par rapport au ski, et étant prévue pour être assemblée au ski par une liaison élastiquement déformable seion une direction longitudinale (21, 40),
la plaque présentant vers l'avant une zone de montage avant (15a) prévue pour recevoir de façon solidaire l'élément de fixation avant, et vers l'arrière une zone de montage arrière (15b) prévue pour recevoir de façon solidaire l'élément de fixation arrière,
caractérisé par le fait qu'il comprend une cale rigide (26, 36) entièrement située sous l'une des zones de montage de la plaque, que la plaque repose sur la cale et que la cale est prévue pour reposer sur le ski de telle façon que sous la zone de montage considérée la cale rigide assure une transmission directe des sollicitations verticales entre la plaque et le ski.

2. Dispositif selon la revendication 1, caractérisé par le fait que la cale rigide (26, 36) est située à l'avant de la plaque (15, 35) sous la zone de montage avant (15a) prévue pour l'élément de fixation avant (3).

3. Dispositif selon la revendication 2, caractérisé par le fait que l'extrémité avant (37) de la plaque (35) est prévue pour être reliée de façon solidaire au ski, et que l'extrémité arrière (38) de la plaque (35) est surélevée par rapport au ski et est prévue pour être reliée au ski par une liaison (40) élastiquement déformable selon une direction longitudinale.

4. Dispositif selon la revendication 3, caractérisé par le fait que la cale rigide (36) est prévue pour être reliée solidairement au ski, et que l'extrémité avant (37) de la plaque (35) est prévue pour être reliée solidairement à la cale rigide (36).

5. Dispositif selon la revendication 2, caractérisé par le fait que l'extrémité arrière (16) de la plaque (15) est prévue pour être reliée de façon solidaire au ski, et que l'extrémité avant (19) de la plaque (15) est surélevée par rapport à la surface supérieure du ski, et est prévue pour être reliée au ski par une liaison (21) élastiquement déformable selon une direction longitudinale.

6. Dispositif selon la revendication 5, caractérisé par le fait qu'il présente un support (20) prévu pour être solidarisé au ski sous l'extrémité avant (19) de la plaque (15), qu'une couche (21) de matériau adhésif élastiquement déformable au cisaillement selon la direction longitudinale du ski est interposée entre la surface supérieure du support (20) et l'extrémité avant (19) de la plaque.

7. Dispositif selon la revendication 6, caractérisé par le fait que le support (20) et la cale (26) sont deux parties d'une même pièce, qui s'étendent dans le prolongement l'une de l'autre.

8. Dispositif selon l'une quelconque des revendications précédentes, caractérisé par le fait que la plaque (15, 35) est surélevée par rapport au ski dans sa partie centrale et présente dans sa partie centrale au moins un orifice oblong (30, 42) selon une direction longitudinale que traverse un plot épaulé (31, 43) prévu pour être relié solidairement au ski, afin d'entraver un mouvement relatif de la plaque par rapport au ski selon une direction verticale vers le haut et une direction latérale.

9. Dispositif selon la revendication 2, caractérisé par le fait qu'une couche (25, 45) de matériau élastiquement compressible selon une direction verticale est située sous la zone de montage arrière (15b) de la plaque (15, 35).

10. Dispositif selon l'une des revendications 2, 3 et 5, modifié en ce que au lieu d'être située sous la zone de montage avant de la plaque, la cale rigide est située sous la zone de montage arrière de la plaque.

11. Dispositif interface entre un ski (1) et des éléments de fixation avant et arrière (3, 4) qui sont destinés à retenir les extrémités d'une chaussure,
le dispositif comprenant une plaque longiligne (55),
une extrémité (56) de la plaque étant prévue pour être assemblée solidairement au ski,
l'autre extrémité (57) de la plaque étant mobile par rapport au ski, et étant prévue pour être assemblée au ski par une liaison (59) élastiquement déformable selon une direction longitudinale,
la plaque présentant vers l'avant une zone de montage avant (55a) prévue pour recevoir de façon solidaire l'élément de fixation avant, et vers l'arrière une zone de montage arrière (55b) prévue pour recevoir de façon solidaire l'élément de fixation arrière,
caractérisé par le fait que la plaque (55) est prévue pour effleurer la surface supérieure du ski depuis son extrémité arrière jusqu'au delà de la zone de montage avant, que l'extrémité avant (57) de la plaque est surélevée par rapport au reste de la plaque et qu'une couche (59) de matériau élastiquement déformable en cisaillement selon une direction longitudinale est prévue pour assurer la liaison entre l'extrémité avant de la plaque et le ski.

12. Ensemble d'éléments de fixation destinés à retenir une chaussure sur un ski comprenant un élément de fixation avant et un élément de fixation arrière, caractérisé par le fait qu'il présente un dispositif interface selon l'une quelconque des revendications précédentes.

13. Ski destiné à la pratique du ski sur neige, caractérisé par le fait qu'il présente un dispositif interface selon l'une quelconque des revendications 1 à 11.

## Claims

1. Interface device between a ski (1) and front and rear binding elements (3,4) which are adapted to hold the ends of a boot,
the device comprising an elongate plate (15, 35),
one end (16, 37) of the plate being provided to be assembled affixedly to the ski,
the other end (19, 38) of the plate being movable with respect of the ski, and being provided to be assembled to the ski by means of a connection (21,40) that is elastically deformable along a longitudinal direction,
the plate having forwardly a front mounting zone (15a) provided to affixedly receive the front binding element, and rearwardly a rear mounting zone (15b) provided to affixedly receive the rear binding element,
characterized by the fact it comprises a rigid wedge (26, 36) which is entirely located under one of the mounting zones of the plate, that the plate rests on the wedge and that the wedge is provided to rest on the ski in such a way that under the mounting zone considered, the rigid wedge ensures a direct transmission of the vertical biases between the plate and the ski.

2. Device according to claim 1, characterized by the fact that the rigid wedge (26, 36) is located forward of the plate (15, 35), beneath the front binding zone (15a) provided for the front binding element (3).

3. Device according to claim 2, characterized by the fact that the front end (37) of the plate (35) is provided to be affixedly connected to the ski, and that the rear end (38) of the plate (35) is raised relative to the ski and is provided to be connected to the ski by a connection (40) that is elastically deformable along a longitudinal direction.

4. Device according to claim 3, characterized by the fact that the rigid wedge (36) is provided to be affixedly connected to the ski, and that the front end (37) of the plate (35) is provided to be affixedly connected to the rigid wedge (36).

5. Device according to claim 2, characterized by the fact that the rear end (16) of the plate (15) is provided to be affixedly connected to the ski, and that the front end (19) of the plate (15) is raised relative to the upper surface of the ski, and is provided to be connected to the ski by means off a connection (21) that is elastically deformable along a longitudinal direction.

6. Device according to claim 5, characterized by the fact that it has a support (20) provided to be affixed to the ski beneath the front end (19) of the plate (15), that a layer (21) of adhesive material elastically deformable in shearing along the longitudinal direction of the ski is interposed between the upper surface of the support (20) and the front end (19) of the plate.

7. Device according to claim 6, characterized by the fast that the support (20) and the wedge (26) are two parts of a same element, which extend in the extension of one another.

8. Device according to any of the preceding claims, characterized by the fact that the plate (15, 35) is raised relative to the ski in its central portion and in its central portion has at least one oblong opening (30, 42) along a longitudinal direction, through which a shouldered pin (31, 43) provided to be affixedly connected to the ski extends, in order to prevent a relative motion of the plate with respect to the ski along an upward vertical direction and a lateral direction.

9. Device according to claim 2, characterized by the fact that a layer (25, 45) of material that is elastically compressible along a vertical direction is located beneath the rear mounting zone (15b) of the plate (15, 35).

10. Device according to one of claim 2, 3, and 5, modified in that the rigid wedge is located beneath the rear mounting zone of the plate, instead of being located beneath the front mounting zone of the plate.

11. Interface device between a ski (1) and front and rear binding elements (3,4) which are adapted to hold the ends of a boot,
the device comprising an elongate plate (55),
one end (56) of the plate being provided to be assembled affixedly to the ski,
the other end (57) of the plate being movable with respect of the ski, and being provided to be assembled to the ski by means of a connection (59) that is elastically deformable along a longitudinal direction,
the plate having forwardly a front mounting zone (55a) provided to affixedly receive the front binding element, and rearwardly a rear mounting zone (55b) provided to affixedly receive the rear binding element,
characterized by the fact the plate (55) is provided to be flush with the upper surface of the ski from its rear end up to beyond the front mounting zone, that the front end (57) of the plate is raised with respect to the rest of the plate and that a layer (59) of material elastically deformable in shearing along a longitudinal direction is provided to ensure the connection between the front end of the plate and the ski.

12. Binding element assembly adapted to retain a boot on a ski comprising one front binding element and one rear binding element, characterized by the fact that it has an interface device according to any of the preceding claims.

13. Ski intended for skiing on the snow, characterized by the fact that it has an interface device according to any of claims 1-11.

## Patentansprüche

1. Übergangsvorrichtung zwischen einem Ski (1) und vorderen und hinteren Bindungselementen (3, 4), die dazu bestimmt sind, die Enden eines Schuhes zu halten,
wobei die Vorrichtung eine langgestreckte Platte (15, 35) aufweist,
wobei ein Ende (16, 37) der Platte dazu vorgesehen ist, fest mit dem Ski montiert zu werden,
wobei das andere Ende (19, 38) der Platte beweglich bezüglich des Ski ist und dazu vorgesehen ist, mit dem Ski durch eine elastisch gemäß einer longitudinalen Richtung deformierbare Verbindung (21, 40) montiert zu werden,
wobei die Platte in Richtung nach vorne einen vorderen Montagebereich (15a), der dazu vorgesehen ist, auf feste Weise, das vordere Bindungselement aufzunehmen, und in Richtung nach hinten einen hinteren Montagebereich (15b) aufweist, der dazu vorgesehen ist, auf feste Weise das hintere Bindungselement aufzunehmen,
dadurch gekennzeichnet, daß sie einen steifen Klotz (26, 36) aufweist, der sich vollständig unter einem der Montagebereiche der Platte befindet, daß die Platte auf dem Klotz ruht und daß der Klotz dazu vorgesehen ist, auf dem Ski derart zu ruhen, daß unter dem betreffenden Montagebereich der steife Klotz eine direkte Übertragung der vertikalen Beanspruchungen zwischen der Platte und dem Ski gewährleistet.

2. Vorrichtung gemäß Anspruch 1, dadurch gekennzeichnet, daß der steife Klotz (26, 36) sich vor der Platte (15, 35) unter dem vorderen Montagebereich (15a) befindet, der für das vordere Bindungselement (3) vorgesehen ist.

3. Vorrichtung gemäß Anspruch 2, dadurch gekennzeichnet, daß das vordere Ende (37) der Platte (35) dazu vorgesehen ist, auf feste Weise mit dem Ski verbunden zu werden, und daß das hintere Ende (38) der Platte (35) bezüglich des Ski erhöht ist und dazu vorgesehen ist, mit dem Ski durch eine elastisch gemäß einer longitudinalen Richtung deformierbare Verbindung (40) verbunden zu werden.

4. Vorrichtung gemäß Anspruch 3, dadurch gekennzeichnet, daß der steife Klotz (16) dazu vorgesehen ist, fest mit dem Ski verbunden zu werden, und daß das vordere Ende (37) der Platte (35) dazu vorgesehen ist, fest mit dem steifen Klotz (36) verbunden zu werden.

5. Vorrichtung gemäß Anspruch 2, dadurch gekennzeichnet, daß das hintere Ende (16) der Platte (15) dazu vorgesehen ist, auf feste Weise mit dem Ski verbunden zu werden, und daß das vordere Ende (19) der Platte (15) bezüglich der oberen Oberfläche des Ski erhöht ist, und dazu vorgesehen ist, mit dem Ski durch eine elastisch gemäß einer longitudinalen Richtung deformierbare Verbindung (21) verbunden zu werden.

6. Vorrichtung gemäß Anspruch 5, dadurch gekennzeichnet, daß sie einen Träger (20) aufweist, der dazu vorgesehen ist, mit dem Ski fest unter dem vorderen Ende (19) der Platte (15) verbunden zu werden, und daß eine Schicht (21) aus einem haftenden elastisch durch Scherung gemäß der longitudinalen Richtung des Ski deformierbaren Material zwischen der oberen Oberfläche des Trägers (20) und dem vorderen Ende (19) der Platte zwischengelegt ist.

7. Vorrichtung gemäß Anspruch 6, dadurch gekennzeichnet, daß der Träger (20) und der Klotz (26) zwei Teile eines gleichen Stückes sind, die sich in der Verlängerung zueinander erstrecken.

8. Vorrichtung gemäß irgendeinem der vorangehenden Ansprüche, dadurch gekennzeichnet, daß die Platte (15, 35) bezüglich des Ski in ihrem zentralen Teil erhöht ist und in ihrem zentralen Teil zumindest eine längliche Öffnung (30, 42) gemäß einer longitudinalen Richtung aufweist, die von einem mit einer Schulter versehenen Klotz (31, 43) durchquert ist, der dazu vorgesehen ist, fest mit dem Ski verbunden zu werden, um eine relative Bewegung der Platte bezüglich des Ski gemäß einer vertikalen Richtung nach oben und einer lateralen Richtung zu behindern.

9. Vorrichtung gemäß Anspruch 2, dadurch gekennzeichnet, daß sich eine Schicht (25, 45) aus einem elastisch gemäß einer vertikalen Richtung komprimierbaren Material unter dem hinteren Montagebereich (15b) der Platte (15, 35) befindet.

10. Vorrichtung gemäß einem der Ansprüche 2, 3 und 5, die derart verändert ist, daß sich der steife Klotz, anstelle unter dem vorderen Montagebereich der Platte angeordnet zu sein, hinter dem hinteren Montagebereich der Platte befindet.

11. Übergangsvorrichtung zwischen einem Ski (1) und vorderen und hinteren Bindungselementen (3, 4), die dazu bestimmt sind, die Enden eines Schuhes zu halten,
wobei die Vorrichtung eine langgestreckte Platte (55) aufweist,
wobei ein Ende (56) der Platte dazu vorgesehen ist, fest mit dem Ski verbunden zu werden,
wobei das andere Ende (57) der Platte beweglich bezüglich des Ski ist und dazu vorgesehen ist, mit dem Ski durch eine elastisch gemäß einer longitudinalen Richtung deformierbaren Verbindung (59) montiert zu werden,
wobei die Platte in Richtung nach vorne einen vorderen Montagebereich (55a), der dazu vorgesehen ist, auf feste Weise das vordere Bindungselement aufzunehmen, und in Richtung nach hinten einen hinteren Montagebereich (55b) aufweist, der dazu vorgesehen ist, auf feste Weise das hintere Bindungselement aufzunehmen,
dadurch gekennzeichnet, daß die Platte (55) dazu vorgesehen ist, die obere Oberfläche des Ski ausgehend von ihrem hinteren Ende bis über den Montagebereich hinaus zu berühren, daß das vordere Ende (57) der Platte bezüglich des Restes der Platte erhöht ist und daß eine Schicht (59) aus einem elastisch durch Scherung gemäß einer longitudinalen Richtung deformierbaren Material vorgesehen ist, um die Verbindung zwischen dem vorderen Ende der Platte und dem Ski zu gewährleisten.

12. Gesamtheit von Bindungselementen, die dazu bestimmt sind, einen Schuh auf einem Ski zu halten und die ein vorderes Bindungselement und ein hinteres Bindungselement aufweist, dadurch gekennzeichnet, daß sie eine Übergangsvorrichtung gemäß irgendeinem der vorangehenden Ansprüche aufweist.

13. Ski, der zum Skifahren auf Schnee bestimmt ist, dadurch gekennzeichnet, daß er eine Übergangsvorrichtung gemäß irgendeinem der Ansprüche 1 bis 11 aufweist.
